# EUROPÄISCHE PATENTSCHRIFT

(11) **EP 2 956 242 B1**
(45) Veröffentlichungstag und Bekanntmachung des Hinweises auf die Patenterteilung: **09.09.2020**
(21) Anmeldenummer: 14703031.6
(22) Anmeldetag: 05.02.2014
(51) Int. Cl.: B05B 5/16, B05B 12/14

(54) **BESCHICHTUNGSMITTELPUMPE UND REINIGUNGSVERFAHREN FÜR EINE BESCHICHTUNGSMITTELPUMPE**
COATING AGENT PUMP AND CLEANING METHOD FOR A COATING AGENT PUMP
POMPE À AGENT DE REVÊTEMENT ET PROCÉDÉ DE NETTOYAGE D'UNE POMPE À AGENT DE REVÊTEMENT

(30) Priorität: 18.02.2013 DE 102013003620
(43) Veröffentlichungstag der Anmeldung: 23.12.2015
(73) Patentinhaber: Dürr Systems AG, 74321 Bietigheim-Bissingen (DE)
(72) Erfinder: SCHENKE, Björn, 74223 Flein (DE); GERLACH, Roland, 74321 Bietigheim-Bissingen (DE); SCHÄFER, Ralf, 71672 Marbach (DE)
(74) Vertreter: v. Bezold & Partner Patentanwälte - PartG mbB
(86) Internationale Anmeldenummer: PCT/EP2014/000308
(87) Internationale Veröffentlichungsnummer: WO 2014/124736

(56) Entgegenhaltungen:
- EP-A2- 1 666 158
- DE-A1- 10 300 280
- DE-A1- 19 827 213
- DE-A1-102006 041 677

## Beschreibung

Die Erfindung betrifft eine Beschichtungsmittelpumpe zum Fördern eines Beschichtungsmittels, insbesondere eines Lacks, eines Klebstoffs oder eines Dichtmittels. Weiterhin umfasst die Erfindung ein Reinigungsverfahren zum Reinigen einer derartigen Beschichtungsmittelpumpe.

In Lackieranlagen zur Lackierung von Bauteilen (z.B. Kraftfahrzeugkarosseriebauteile) werden zur Förderung des zu applizierenden Beschichtungsmittels herkömmlicherweise Beschichtungsmittelpumpen eingesetzt, die beispielsweise als Membranpumpen ausgebildet sein können. Bei einem Wechsel des zu fördernden Beschichtungsmittels (z.B. bei einem Farbwechsel in einer Lackieranlage) muss die Beschichtungsmittelpumpe gereinigt werden, wobei das zuvor geförderte Beschichtungsmittel möglichst vollständig aus der Beschichtungsmittelpumpe entfernt werden muss, da das zuvor geförderte Beschichtungsmittel ansonsten zu einer Verunreinigung des neuen Beschichtungsmittels führt. Hierzu ist aus dem Stand der Technik bekannt, die Beschichtungsmittelpumpe mit einem Spülmittel zu spülen, wobei das Spülmittel über den Pumpeneinlass zugeführt wird und die Beschichtungsmittelpumpe über den Pumpenauslass wieder verlässt.

Nachteilig an diesem bekannten Reinigungsverfahren zur Reinigung einer Beschichtungsmittelpumpe ist die Tatsache, dass ein Rest des zuvor geförderten Beschichtungsmittels und/oder Reinigungsmittels in der Beschichtungsmittelpumpe verbleibt.

Zum einen hat dies zur Folge, dass bei einem Wechsel des Beschichtungsmittels ein Teil des neuen Beschichtungsmittels zunächst verworfen werden muss, da das neue Beschichtungsmittel anfänglich noch mit Resten des alten Beschichtungsmittels und/oder Reinigungsmittels verunreinigt ist. Durch dieses Verwerfen des neuen Beschichtungsmittels bei einem Beschichtungsmittelwechsel erhöht sich zwangsläufig der Beschichtungsmittelverbrauch.

Zum anderen ist ein Beschichtungsmittelwechsel hierbei nicht unterbrechungsfrei möglich, da zusätzlich zu dem Spülen der Beschichtungsmittelpumpe noch eine Zeit vergeht, bis das neue Beschichtungsmittel nicht mehr mit dem alten Beschichtungsmittel und/oder Reinigungsmittel verunreinigt ist. Ein Nachteil besteht also auch in der relativ großen Reinigungspause bei einem Beschichtungsmittelwechsel.

Darüber hinaus ist auch zu berücksichtigen, dass der in der Beschichtungsmittelpumpe nach einem Reinigungsvorgang verbliebene Beschichtungsmittelrest verworfen werden muss, was ebenfalls zu einem erhöhten Beschichtungsmittelverbrauch führt.

Aus DE 198 27 213 A1 ist eine Beschichtungsmittelpumpe bekannt, die eine Vielzahl von Pumpeneinlässen aufweist, wobei die Reinigung der Beschichtungsmittelpumpe erfolgt, indem über einen der Pumpeneinlässe Reinigungsmittel in die Beschichtungsmittelpumpe eingeleitet wird. Auch diese Beschichtungsmittelpumpe weist also die vorstehend diskutierten Nachteile auf.

Ferner ist zum Stand der Technik noch hinzuweisen auf DE 100 29 928 A1.

Ferner ist zum allgemeinen technischen Hintergrund der Erfindung noch hinzuweisen auf EP 1 666 158 A2.

Schließlich offenbart DE 103 00 280 A1 eine Beschichtungsmittelpumpe gemäß dem Oberbegriff von Anspruch 1. Allerdings ist hierbei die Reinigung der Einlassventile problematisch.

Der Erfindung liegt deshalb die Aufgabe zugrunde, eine entsprechend verbesserte Beschichtungsmittelpumpe und ein geeignetes Reinigungsverfahren dafür zu schaffen.

Diese Aufgabe wird durch eine erfindungsgemäße Beschichtungsmittelpumpe bzw. durch ein entsprechendes Reinigungsverfahren gemäß den unabhängigen Ansprüchen gelöst.

Die Erfindung umfasst die allgemeine technische Lehre, die Reinigung der Beschichtungsmittelpumpe nicht ausschließlich über den Pumpeneinlass und den Pumpenauslass zu bewirken, sondern zumindest teilweise mittels einer separaten Reinigungsöffnung, die zusätzlich zu dem Pumpeneinlass und dem Pumpenauslass vorgesehen ist.

Gemäß der Erfindung ist die Reinigungsöffnung eine Ausstoßöffnung, durch die ein Ausstoßmedium (z.B. Druckluft) in die Beschichtungsmittelpumpe eingeleitet werden kann, um das in der Beschichtungsmittelpumpe befindliche Beschichtungsmittel und/oder Reinigungsmittel aus der Beschichtungsmittelpumpe auszustoßen, insbesondere über den Pumpenauslass.

Vorzugsweise verlässt das in der Beschichtungsmittelpumpe verbliebene Beschichtungsmittel und/oder Reinigungsmittel die Beschichtungsmittelpumpe also über den ohnehin vorhandenen Pumpenauslass. Es ist jedoch im Rahmen der Erfindung theoretisch auch möglich, dass das in der Beschichtungsmittelpumpe verbliebene Beschichtungsmittel und/oder Reinigungsmittel über den Pumpeneinlass oder über eine zusätzliche weitere Öffnung aus der Beschichtungsmittelpumpe ausgestoßen wird.

In einer anderen Variante der Erfindung dient die Reinigungsöffnung dagegen zum Abführen des in der Beschichtungsmittelpumpe verbliebenen Beschichtungsmittels, so dass das Beschichtungsmittel die Beschichtungsmittelpumpe bei einem Reinigungsvorgang über die Reinigungsöffnung verlässt.

Es wurde bereits vorstehend kurz erwähnt, dass das Ausstoßmedium vorzugsweise Druckluft ist, die beispielsweise in einer Lackieranlage ohnehin zur Verfügung steht und deshalb ohne großen Aufwand auch zum Ausstoßen des in der Beschichtungsmittelpumpe verbliebenen Beschichtungsmittels aus der Beschichtungsmittelpumpe verwendet werden kann. Bei der Reinigungsöffnung handelt es sich dann um eine Ausblasöffnung, in die als Ausstoßmedium Ausblasluft eingeleitet wird, um das in der Beschichtungsmittelpumpe befindliche Beschichtungsmittel bei einem Reinigungsvorgang auszublasen, wobei das restliche Beschichtungsmittel die Beschichtungsmittelpumpe vorzugsweise über den ohnehin vorhandenen Pumpenauslass verlässt.

Der im Rahmen der Erfindung verwendete Begriff von Ausblasluft ist jedoch nicht auf das vorstehend erwähnte Beispiel von Druckluft beschränkt, sondern umfasst auch andere gasförmige Medien.

Es ist im Rahmen der Erfindung vorzugsweise auch vorgesehen, dass die Ausblasöffnung mit einer Druckluftleitung verbunden ist, über welche die Ausblasluft der Ausblasöffnung zugeführt wird. Bei der Druckluftleitung handelt es sich vorzugsweise um eine Ringleitung, die beispielsweise in Lackieranlagen ohnehin zur Verfügung steht. Es besteht jedoch theoretisch auch die Möglichkeit, dass die Ausblasluft in anderer Weise zugeführt wird.

Gemäß der Erfindung handelt es sich bei der Beschichtungsmittelpumpe um eine Verdrängerpumpe, die vorzugsweise als Membranpumpe ausgeführt ist. Besonders vorteilhaft ist es hierbei, wenn die Membranpumpe eine Doppelmembranpumpe ist, die zwei Pumpenkammern aufweist, die phasenverschoben zueinander arbeiten und deshalb einen Förderstrom mit einer relativ geringen Pulsation aufweisen. Weiterhin ist zu erwähnen, dass im Rahmen der Erfindung auch andere Typen von Verdrängerpumpen realisierbar sind, wie beispielsweise Kolbenpumpen (z.B. Drehkolbenpumpen, Drehschieberpumpen, Hubkolbenpumpen, Kreiskolbenpumpen, etc.).

Gemäß der Erfindung mit einer Verdrängerpumpe weist die Verdrängerpumpe mindestens eine Pumpenkammer auf, wobei der Pumpeneinlass und der Pumpenauslass mit der Pumpenkammer verbunden sind. In der Pumpenkammer ist mindestens ein Verdränger angeordnet, der in dem bevorzugten Ausführungsbeispiel einer Membranpumpe durch eine Membran gebildet wird. Ferner ist ein Antrieb vorgesehen, um den Verdränger (z.B. Membran, Kolben) bewegen zu können, wobei der Antrieb vorzugsweise pneumatisch oder elektrisch realisiert wird, wie es an sich aus dem Stand der Technik bekannt ist. Hierbei ist noch zu erwähnen, dass zwischen dem Pumpeneinlass und der Pumpenkammer ein Einlassventil angeordnet ist, während zwischen der Pumpenkammer und dem Pumpenauslass ein Auslassventil angeordnet ist.

Das Einlassventil und/oder das Auslassventil sind vorzugsweise jeweils als Rückschlagventil ausgebildet und weisen jeweils einen Ventilkörper auf, der von einer Schließfeder in eine Schließstellung vorgespannt wird. Derartige Ventilkonstruktionen sind an sich aus dem Stand der Technik bekannt und müssen deshalb nicht näher beschrieben werden.

In dem bevorzugten Ausführungsbeispiel der Erfindung ist auch die Ausstoßöffnung mit der Pumpenkammer verbunden, um das in der Pumpenkammer befindliche Beschichtungsmittel mittels des Ausstoßmediums (z.B. Ausblasluft) ausstoßen zu können.

Bei der Reinigung einer Beschichtungsmittelpumpe besteht ferner das Problem, dass derartige Beschichtungsmittelpumpen üblicherweise Toträume aufweisen, die nicht vom Strömungsfluss zwischen dem Pumpeneinlass und dem Pumpenauslass durchströmt werden, so dass diese Toträume bei der eingangs beschriebenen herkömmlichen Reinigung mittels Durchleiten eines Spülmittels nicht oder nur unzureichend gereinigt werden können. Derartige Toträume bestehen bei den herkömmlichen Beschichtungsmittelpumpen beispielsweise im Bereich des Einlassventils. In dem bevorzugten Ausführungsbeispiel der Erfindung ist deshalb vorzugsweise vorgesehen, dass die Ausstoßöffnung in den Totraum der Beschichtungsmittelpumpe mündet, um das Beschichtungsmittel bei einem Reinigungsvorgang auch aus dem Totraum zu entfernen.

Bei einer Verwendung von Ausblasluft als Ausstoßmedium ist es vorteilhaft, wenn die Ausstoßöffnung von oben in den Totraum mündet, so dass die Ausblasluft von oben in den Totraum eingeleitet wird. Dies ist vorteilhaft, weil die Ausblasluft leichter ist als das flüssige Beschichtungsmittel, so dass die Ausblasluft das flüssige Beschichtungsmittel dann verdrängt, wenn die Ausblasluft von oben zugeführt wird.

Hierbei ist es vorgesehen, dass die Ausstoßöffnung in das Einlassventil mündet, um auch das Einlassventil möglichst optimal zu reinigen, wobei die Ausstoßöffnung aus den vorstehend beschriebenen Gründen vorzugsweise von oben in das Einlassventil mündet.

Darüber hinaus mündet die Ausstoßöffnung vorzugsweise an einer Stelle stromabwärts hinter dem Ventilkörper in das Einlassventil, so dass das Ausstoßmedium auch in geschlossenem Zustand des Einlassventils in die Pumpenkammer strömen kann.

Es wurde bereits vorstehend kurz erwähnt, dass das Einlassventil vorzugsweise eine Schließfeder aufweist, die sich an einem Federsitz abstützt und den Ventilkörper in einen Ventilsitz drückt, um das Einlassventil zu schließen. Hierbei ist es vorteilhaft, wenn die Ausstoßöffnung in den Federsitz des Einlassventils mündet, um diesen Bereich des Einlassventils möglichst gut reinigen zu können.

In dem bevorzugten Ausführungsbeispiel der Erfindung ist die Schließfeder des Einlassventils eine Spiralfeder, die sich am Boden des Federsitzes abstützt, wobei die Ausstoßöffnung vorzugsweise in den Boden des Federsitzes mündet, so dass die Ausstoßöffnung das Ausstoßmedium (z.B. Ausblasluft) im Wesentlichen koaxial zu der Spiralfeder in den Boden des Federsitzes einleitet. Dies führt vorteilhaft zu einer guten Reinigungswirkung im Bereich des Einlassventils.

Darüber hinaus weist die erfindungsgemäße Beschichtungsmittelpumpe vorzugsweise ein steuerbares Ausstoßventil auf, das vorzugsweise in die Beschichtungsmittelpumpe oder in die Zuleitung des Ausstoßmediums integriert ist und den Zustrom des Ausstoßmediums durch die Ausstoßöffnung in die Beschichtungsmittelpumpe steuert. Dieses Ausstoßventil ist vorzugsweise elektrisch steuerbar, jedoch ist auch eine pneumatische oder sonstige Steuerung des Ausstoßventils möglich.

Darüber hinaus ist zu erwähnen, dass die Erfindung nicht nur Schutz beansprucht für eine Beschichtungsmittelpumpe als einzelnes Bauteil. Vielmehr beansprucht die Erfindung auch Schutz für eine komplette Beschichtungsmittelanlage mit einer solchen Beschichtungsmittelpumpe.

Schließlich beansprucht die Erfindung auch Schutz für ein Reinigungsverfahren zum Reinigen einer Beschichtungsmittelpumpe, wie sich bereits aus der vorstehenden Beschreibung ergibt.

Zusätzlich zu dem bereits vorstehend beschriebenen Zuführen von Ausblasluft kann im Rahmen des erfindungsgemäßen Reinigungsverfahrens auch eine Mischung aus Ausblasluft und Spülmittel über die Ausblasöffnung zugeführt werden, insbesondere in gepulster Form. Dadurch wird der nachfolgende Spülprozess optimiert.

Die eigentliche Spülung erfolgt dann beispielsweise, indem Spülmittel über den Pumpeneinlass eingeleitet wird, woraufhin dann ein Gemisch aus dem Spülmittel und Beschichtungsmittelresten über den Pumpenauslass ausgespült wird.

Anschließend kann dann wieder Ausblasluft über die Ausblasöffnung eingeleitet werden, um Reste des in der Beschichtungsmittelpumpe verbliebenen Spülmittels auszuspülen.

Andere vorteilhafte Weiterbildungen der Erfindung sind in den Unteransprüchen gekennzeichnet oder werden nachstehend zusammen mit der Beschreibung des bevorzugten Ausführungsbeispiels der Erfindung anhand der Figuren näher erläutert. Es zeigen:
Figur 1 eine Querschnittsansicht einer erfindungsgemäßen Beschichtungsmittelpumpe in einer Lackieranlage,
Figur 2 eine Querschnittsansicht der Beschichtungsmittelpumpe aus Figur 1 entlang der Schnittlinie A-A in Figur 1,
Figur 3 eine vergrößerte Querschnittsansicht durch ein Einlassventil der Beschichtungsmittelpumpe gemäß den Figuren 1 und 2, sowie
Figur 4 ein Flussdiagramm zur Verdeutlichung des erfindungsgemäßen Reinigungsverfahrens.

Die Figuren 1 bis 3 zeigen eine erfindungsgemäße Beschichtungsmittelpumpe 1 in einer Lackieranlage zur Lackierung von Kraftfahrzeugkarosseriebauteilen, wobei die Lackieranlage ansonsten nur ansatzweise dargestellt ist, da die Lackieranlage an sich in herkömmlicher Weise ausgebildet sein kann.

Die erfindungsgemäße Beschichtungsmittelpumpe 1 fördert den zu applizierenden Lack aus einer Zuleitung 2 in eine Ausgangsleitung 3, wie es an sich aus dem Stand der Technik bekannt ist. Zur Verbindung mit der Zuleitung 2 weist die Beschichtungsmittelpumpe 1 zwei Pumpeneinlässe 4, 5 auf, während die Beschichtungsmittelpumpe 1 zur Verbindung mit der Ausgangsleitung 3 zwei Pumpenauslässe 6, 7 aufweist.

In diesem Ausführungsbeispiel ist die Beschichtungsmittelpumpe 1 als Doppelmembranpumpe ausgebildet und weist zwei Pumpenkammern 8, 9 auf, in denen jeweils eine flexible Membran 10, 11 als Verdränger angeordnet ist.

Der Antrieb der Beschichtungsmittelpumpe 1 erfolgt durch einen pneumatischen Luftmotor, der hier nur schematisch dargestellt ist. So umfasst der Luftmotor einen Kolben 12, der in einem Zylinder 13 verschiebbar angeordnet ist, wobei der Kolben 12 über eine Kolbenstange 14 mit den beiden Membranen 10, 11 verbunden ist, so dass die Kolbenstellung des Kolbens 12 auch die Stellung der beiden Membranen 10, 11 innerhalb der Pumpenkammern 8, 9 bestimmt. Der Antrieb des Kolbens 12 erfolgt pneumatisch, indem die linke bzw. rechte Seite des Kolbens 12 mit Druckluft beaufschlagt wird, wie in der Zeichnung nicht dargestellt ist. Im normalen Förderbetrieb führt der Kolben 12 innerhalb des Zylinders 13 eine oszillierende Linearbewegung durch, die von der Kolbenstange 14 auf die beiden Membranen 10, 11 übertragen wird.

Die Pumpeneinlässe 4, 5 sind über jeweils ein Rückschlagventil 15, 16 mit der jeweiligen Pumpenkammer 8, 9 verbunden.

In gleicher Weise sind die Pumpenauslässe 6, 7 über jeweils ein Rückschlagventil 17, 18 mit der jeweiligen Pumpenkammer 8 bzw. 9 verbunden.

Bei der oszillierenden Bewegung der Membranen 10, 11 wird also abwechselnd Beschichtungsmittel über die Pumpeneinlässe 4 bzw. 5 und das Rückschlagventil 15 bzw. 16 in die Pumpenkammer 8 bzw. 9 eingesaugt und dann anschließend über die Rückschlagventile 17 bzw. 18 und die Pumpenauslässe 6, 7 ausgestoßen. Die beiden Pumpenkammern 8, 9 arbeiten hierbei phasenverschoben, wodurch sich eine relativ geringe Welligkeit der Förderleistung der Beschichtungsmittelpumpe 1 ergibt.

Darüber hinaus weist die Beschichtungsmittelpumpe 1 für jede der beiden Pumpenkammern 8, 9 jeweils eine Ausblasöffnung 19, 20 auf, die mit einer Druckluftleitung 21 verbunden ist.

Die Zuführung von Druckluft über die Ausblasöffnung 19, 20 ermöglicht eine Reinigung der Beschichtungsmittelpumpe 1, wie noch detailliert beschrieben wird.

Im Inneren der Beschichtungsmittelpumpe 1 sind die Ausblasöffnungen 19, 20 über jeweils ein Ausblasventil 22, 23 mit dem jeweiligen Rückschlagventil 15 bzw. 16 verbunden. Hierbei ist zu erwähnen, dass die Rückschlagventile 15, 16 jeweils eine Schließfeder 24, 25 aufweisen, die eine Ventilkugel 26, 27 in einen Ventilsitz 28, 29 drücken, um das jeweilige Rückschlagventil 15 bzw. 16 zu schließen. Der Federsitz der Schließfedern 24, 25 bildet hierbei einen Totraum innerhalb der Beschichtungsmittelpumpe 1, der nicht im Strömungsweg zwischen dem Pumpeneinlass 4, 5 einerseits und dem Pumpenauslass 6, 7 andererseits liegt, so dass dieser Totraum in herkömmlicher Weise schwer zu reinigen ist. Die Ausblasöffnungen 19, 20 münden deshalb jeweils koaxial in einen Boden 30 (vgl. Fig. 3) des Federsitzes, so dass die eingeleitete Ausblasluft im Wesentlichen koaxial zu der jeweiligen Schließfeder 24, 25 eingeleitet wird.

Zum einen wird dadurch auch der im Bereich der Schließfeder 24, 25 bestehende Totraum effektiv von Beschichtungsmittel gereinigt.

Zum anderen ist jeweils zu berücksichtigen, dass die Ausblasluft von oben eingeleitet wird, was zu einer effektiven Reinigungswirkung beiträgt. Dies liegt daran, dass die Ausblasluft leichter ist als das flüssige Beschichtungsmittel, so dass die eingeleitete Ausblasluft das Beschichtungsmittel aus den Rückschlagventilen 15, 16 effektiv entfernt und die Beschichtungsmittelpumpe 1 dadurch gründlich reinigt.

Im Folgenden wird nun unter Bezugnahme auf das Flussdiagramm in Figur 4 das erfindungsgemäße Reinigungsverfahren beschrieben, das bei einem Farbwechsel der Beschichtungsmittelpumpe 1 durchgeführt wird.

In einem ersten Schritt S2 erfolgt zunächst noch ein Betrieb der Beschichtungsmittelpumpe 1 mit einem Beschichtungsmittel A.

Bei einem Farbwechsel wird dann zunächst in einem Schritt S2 die Beschichtungsmittelpumpe 1 abgestellt, d.h. es erfolgt kein Antrieb mehr des Kolbens 12.

In einem anschließenden Schritt S3 wird dann Ausblasluft über die Ausblasöffnungen 19, 20 zugeführt, um das in der Beschichtungsmittelpumpe 1 verbliebene Beschichtungsmittel A möglichst vollständig aus der Beschichtungsmittelpumpe 1 zu entfernen. Das in der Beschichtungsmittelpumpe 1 verbliebene Beschichtungsmittel wird dabei über die Pumpenauslässe 6, 7 aus der Beschichtungsmittelpumpe 1 ausgeblasen.

Anschließend erfolgt dann in einem Schritt S4 eine Zuführung eines gepulsten Gemischs aus Spülmittel und Ausblasluft über die Ausblasöffnungen 19, 20, um den nachfolgenden Spülprozess zu optimieren.

Während des eigentlichen Spülens in einem Schritt S5 wird dann Spülmittel über die Pumpeneinlässe 4, 5 zugeführt und über die Pumpenauslässe 6, 7 wieder ausgestoßen.

In einem Schritt S6 wird dann wieder Ausblasluft über die Ausblasöffnungen 19, 20 zugeführt, um das in der Beschichtungsmittelpumpe 1 verbliebene Spülmittel über die Pumpenauslässe 6, 7 auszuspülen.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen. Insbesondere beansprucht die Erfindung auch Schutz für den Gegenstand und die Merkmale der Unteransprüche unabhängig von den jeweils in Bezug genommenen Ansprüchen.

### Bezugszeichenliste:

- 1: Beschichtungsmittelpumpe
- 2: Zuleitung
- 3: Ausgangsleitung
- 4: Pumpeneinlass
- 5: Pumpeneinlass
- 6: Pumpenauslass
- 7: Pumpenauslass
- 8: Pumpenkammer
- 9: Pumpenkammer
- 10: Membran
- 11: Membran
- 12: Kolben
- 13: Zylinder
- 14: Kolbenstange
- 15: Rückschlagventil
- 16: Rückschlagventil
- 17: Rückschlagventil
- 18: Rückschlagventil
- 19: Ausblasöffnung
- 20: Ausblasöffnung
- 21: Druckluftleitung
- 22: Ausblasventil
- 23: Ausblasventil
- 24: Schließfeder
- 25: Schließfeder
- 26: Ventilkugel
- 27: Ventilkugel
- 28: Ventilsitz
- 29: Ventilsitz
- 30: Boden des Federsitzes

## Patentansprüche

1. Beschichtungsmittelpumpe (1) in Form einer Verdrängerpumpe zum Fördern eines Beschichtungsmittels, insbesondere eine Lacks, eines Klebstoffs oder eines Dichtmittels, mit
a) einem Pumpeneinlass (4, 5) zur Aufnahme des zu fördernden Beschichtungsmittels, und
b) einem Pumpenauslass (6, 7) zur Abgabe des von der Beschichtungsmittelpumpe (1) geförderten Beschichtungsmittels,
c) einer Pumpenkammer (8, 9), wobei der Pumpeneinlass (4, 5) und der Pumpenauslass (6, 7) mit der Pumpenkammer (8, 9) verbunden sind,
d) einem Einlassventil (15, 16) zwischen dem Pumpeneinlass (4, 5) und der Pumpenkammer (8, 9),
e) einer Reinigungsöffnung (19, 20) zusätzlich zu dem Pumpeneinlass (4, 5) und dem Pumpenauslass (6, 7) zur Reinigung der Beschichtungsmittelpumpe (1) von dem in der Beschichtungsmittelpumpe (1) befindlichen Beschichtungsmittel, wobei die Reinigungsöffnung (19, 20) eine Ausstoßöffnung (19, 20) ist, durch die ein Ausstoßmedium in die Beschichtungsmittelpumpe (1) eingeleitet wird, um das in der Beschichtungsmittelpumpe (1) befindliche Beschichtungsmittel aus der Beschichtungsmittelpumpe (1) auszustoßen,
**dadurch gekennzeichnet,**
f) **dass** die Ausstoßöffnung (19, 20) in das Einlassventil (15, 16) mündet, um auch das Einlassventil (15, 16) auszuspülen.

2. Beschichtungsmittelpumpe (1) nach Anspruch 1,
**dadurch gekennzeichnet,**
a) **dass** die Ausstoßöffnung (19, 20) eine Ausblasöffnung (19, 20) ist, durch die als Ausstoßmedium Ausblasluft in die Beschichtungsmittelpumpe (1) eingeleitet wird, um das in der Beschichtungsmittelpumpe (1) befindliche Beschichtungsmittel und/oder Reinigungsmittel aus der Beschichtungsmittelpumpe (1) auszublasen, und/oder
b) **dass** die Ausblasöffnung (19, 20) mit einer Druckluftleitung (21) verbunden ist, über welche die Ausblasluft der Ausblasöffnung (19, 20) zugeführt wird.

3. Beschichtungsmittelpumpe (1) nach einem der vorhergehenden Ansprüche, **dadurch gekennzeichnet, dass** die Beschichtungsmittelpumpe (1) mindestens eines der folgenden Merkmale aufweist:
a) einen in der Pumpenkammer (8, 9) angeordneten Verdränger (10, 11), insbesondere in Form einer Membran oder eines Kolbens,
b) einen Antrieb (12, 13, 14) zum Bewegen des Verdrängers (10, 11), insbesondere als pneumatischer oder elektrischer Antrieb,
c) ein Auslassventil (17, 18) zwischen der Pumpenkammer (8, 9) und dem Pumpenauslass (6, 7).

4. Beschichtungsmittelpumpe (1) nach Anspruch 3,
**dadurch gekennzeichnet,**
a) **dass** das Einlassventil (15, 16) ein Rückschlagventil ist mit einem Ventilkörper (26, 27), der von einer Schließfeder (24, 25) in eine Schließstellung vorgespannt wird, und/oder
b) **dass** das Auslassventil (17, 18) ein Rückschlagventil ist mit einem Ventilkörper (26, 27), der von einer Schließfeder (24, 25) in eine Schließstellung vorgespannt wird.

5. Beschichtungsmittelpumpe (1) nach einem der Ansprüche 3 bis 4, **dadurch gekennzeichnet, dass** die Ausstoßöffnung (19, 20) mit der Pumpenkammer (8, 9) verbunden ist, um das in der Pumpenkammer (8, 9) befindliche Beschichtungsmittel auszustoßen.

6. Beschichtungsmittelpumpe (1) nach einem der vorhergehenden Ansprüche, **dadurch gekennzeichnet,**
a) **dass** die Beschichtungsmittelpumpe (1) mindestens einen Totraum aufweist, der nicht vom Strömungsfluss zwischen dem Pumpeneinlass (4, 5) und dem Pumpenauslass (6, 7) durchströmt wird, und
b) **dass** die Ausstoßöffnung (19, 20) in den Totraum mündet, um das Beschichtungsmittel bei einem Reinigungsvorgang auch aus dem Totraum zu entfernen, und/oder
c) **dass** die Ausstoßöffnung (19, 20) von oben in den Totraum mündet, so dass das Ausstoßmedium von oben in den Totraum eingeleitet wird.

7. Beschichtungsmittelpumpe (1) nach einem der Ansprüche 4 bis 6, **dadurch gekennzeichnet,**
a) **dass** die Ausstoßöffnung (19, 20) von oben in das Einlassventil (15, 16) mündet, und/oder
b) **dass** die Ausstoßöffnung (19, 20) stromabwärts hinter dem Ventilkörper (26, 27) in das Einlassventil (15, 16) mündet, so dass das Ausstoßmedium auch im geschlossenen Zustand des Einlassventils (15, 16) in die Pumpenkammer (8, 9) strömen kann, und/oder
c) **dass** sich die Schließfeder (24, 25) des Einlassventils (15, 16) an einem Federsitz abstützt und den Ventilkörper (26, 27) in einen Ventilsitz drückt, wobei die Ausstoßöffnung (19, 20) in den Federsitz mündet, und/oder
d) **dass** die Schließfeder (24, 25) des Einlassventils (15, 16) eine Spiralfeder ist, die sich am Boden (30) des Federsitzes abstützt, wobei die Ausstoßöffnung (19, 20) in den Boden (30) des Federsitzes mündet, und/oder
e) **dass** die Ausstoßöffnung (19, 20) im Wesentlichen koaxial zu der Spiralfeder in den Boden (30) des Federsitzes mündet.

8. Beschichtungsmittelpumpe (1) nach einem der vorhergehenden Ansprüche, **gekennzeichnet durch** ein steuerbares Ausstoßventil (22, 23), das in die Beschichtungsmittelpumpe (1) oder in den Zulauf des Ausstoßmediums (21) integriert ist und den Zustrom des Ausstoßmediums durch die Ausstoßöffnung (19, 20) in die Beschichtungsmittelpumpe (1) steuert.

9. Beschichtungsmittelanlage, insbesondere Lackieranlage, mit mindestens einer Beschichtungsmittelpumpe (1) nach einem der vorhergehenden Ansprüche.

10. Reinigungsverfahren zum Entfernen von Beschichtungsmittel aus einer Beschichtungsmittelpumpe (1), nämlich aus einer Beschichtungsmittelpumpe (1) nach einem der vorhergehenden Ansprüche, wobei die Beschichtungsmittelpumpe (1) einen Pumpeneinlass (4, 5) und einen Pumpenauslass (6, 7) aufweist, mit folgendem Schritt:
Entfernen des in der Beschichtungsmittelpumpe (1) befindlichen Beschichtungsmittels mit Hilfe einer Reinigungsöffnung (19, 20), die zusätzlich zu dem Pumpeneinlass (4, 5) und dem Pumpenauslass (6, 7) in der Beschichtungsmittelpumpe (1) vorgesehen ist, wobei die Reinigungsöffnung (19, 20) eine Ausstoßöffnung (19, 20) ist, durch die ein Ausstoßmedium, insbesondere Ausblasluft, in die Beschichtungsmittelpumpe (1) eingeleitet wird, um das in der Beschichtungsmittelpumpe (1) befindliche Beschichtungsmittel aus der Beschichtungsmittelpumpe (1) auszustoßen, insbesondere aus dem Pumpenauslass (6, 7),
**dadurch gekennzeichnet,**
**dass** die Ausstoßöffnung (19, 20) in das Einlassventil (15, 16) mündet, so dass auch das Einlassventil (15, 16) ausgespült wird.

11. Reinigungsverfahren nach Anspruch 10, **gekennzeichnet durch** mindestens einen der folgenden Schritte (S1- S7), insbesondere in der folgenden Reihenfolge:
a) Betrieb der Beschichtungsmittelpumpe (1) mit einem ersten Beschichtungsmittel,
b) Abschalten der Beschichtungsmittelpumpe (1), so dass die Beschichtungsmittelpumpe (1) kein Beschichtungsmittel mehr fördert,
c) Zuführen von Ausblasluft über die Ausblasöffnung (19, 20) zum Ausstoßen des in der Beschichtungsmittelpumpe (1) befindlichen restlichen Beschichtungsmittels, insbesondere durch den Pumpenauslass (6, 7),
d) Zuführen einer Mischung von Ausblasluft und Spülmittel über die Ausblasöffnung (19, 20), insbesondere in gepulster Form,
e) Zuführen von Spülmittel über den Pumpeneinlass (4, 5) zum Spülen der Beschichtungsmittelpumpe (1) mit dem Spülmittel, wobei das Spülmittel mit dem ausgespülten Beschichtungsmittel über den Pumpenauslass (6, 7) ausgestoßen wird,
f) Zuführen von Ausblasluft über die Ausblasöffnung (19, 20) zum Ausstoßen des in der Beschichtungsmittelpumpe (1) befindlichen Spülmittels, insbesondere durch den Pumpenauslass (6, 7),
g) Betrieb der Beschichtungsmittelpumpe (1) mit einem zweiten Beschichtungsmittel.

## Claims

1. Coating agent pump (1) in the form of a displacement pump for conveying a coating agent, in particular a paint, an adhesive or a sealing agent, comprising
a) a pump inlet (4, 5) for receiving the coating agent to be conveyed, and
b) a pump outlet (6, 7) for delivering the coating agent conveyed by the coating agent pump (1),
c) a pump chamber (8, 9) wherein the pump inlet (4, 5) and the pump outlet (6, 7) are connected to the pump chamber (8, 9),
d) an inlet valve (15, 16) between the pump inlet (4, 5) and the pump chamber (8, 9),
e) a cleaning opening (19, 20) in addition to the pump inlet (4, 5) and the pump outlet (6, 7) for cleaning the coating agent pump (1) of the coating agent situated in the coating agent pump (1), wherein the cleaning opening (19, 20) is an ejection opening (19, 20) through which an ejection medium is fed into the coating agent pump (1) in order to eject the coating agent situated in the coating agent pump (1) out of the coating agent pump (1),
**characterised in that**
f) the ejection opening (19, 20) opens into the inlet valve (15, 16) in order to rinse out the inlet valve (15, 16), as well.

2. Coating agent pump (1) according to claim 1, **characterised in that**
a) the ejection opening (19, 20) is a blowing-out opening (19, 20) through which blowing-out air is introduced as the ejection medium into the coating agent pump (1) in order to blow out the coating agent and/or cleaning agent situated in the coating agent pump (1) out of the coating agent pump (1), and/or
b) the blowing-out opening (19, 20) is connected to a compressed air line (21) by means of which the blowing-out air is fed to the blowing-out opening (19, 20).

3. Coating agent pump (1) according to one of the preceding claims, **characterised in that** the coating agent pump (1) comprises at least one of the following features:
a) a displacing element (10, 11) arranged in the pump chamber (8, 9), in particular in the form of a diaphragm or a piston,
b) a drive (12, 13, 14) for moving the displacing element (10, 11), in particular as a pneumatic or electric drive,
c) an outlet valve (17, 18) between the pump chamber (8, 9) and the pump outlet (6, 7).

4. Coating agent pump (1) according to claim 3,
**characterised in that**
a) the inlet valve (15, 16) is a non-return valve with a valve body (26, 27) which is biased in a closed position by a closing spring (24, 25), and/or
b) the outlet valve (17, 18) is a non-return valve with a valve body (26, 27) which is biased in a closed position by a closing spring (24, 25).

5. Coating agent pump (1) according to one of the claims 3 to 4, **characterised in that** the ejection opening (19, 20) is connected to the pump chamber (8, 9) in order to eject the coating agent situated in the pump chamber (8, 9).

6. Coating agent pump (1) according to one of preceding claims, **characterised in that,**
a) the coating agent pump (1) has at least one dead space through which the flow between the pump inlet (4, 5) and the pump outlet (6, 7) does not pass, and
b) the ejection opening (19, 20) opens into the dead space in order to remove the coating agent from the dead space during a cleaning process, and/or
c) the ejection opening (19, 20) opens from above into the dead space, so that the ejection medium is conducted from above into the dead space.

7. Coating agent pump (1) according to one of claims 4 to 6, **characterised in that**
a) the ejection opening (19, 20) opens from above into the inlet valve (15, 16), and/or
b) the ejection opening (19, 20) opens into the inlet valve (15, 16) at a site downstream behind the valve body, so that the ejection medium can also flow into the pump chamber (8, 9) in the closed state of the inlet valve (15, 16),
c) the closing spring (24, 25) of the inlet valve (15, 16) is supported on a spring seat and presses the valve body (26, 27) into a valve seat, wherein the ejection opening (19, 20) opens into the spring seat, and/or
d) the closing spring (24, 25) of the inlet valve (15, 16) is a helical spring which is supported on the bottom (30) of the spring seat, wherein the ejection opening (19, 20) opens into the bottom (30) of the spring seat, and/or
e) the ejection opening (19, 20) opens essentially coaxially with the helical spring into the bottom (30) of the spring seat.

8. Coating agent pump (1) according to one of the preceding claims, **characterised by** a controllable ejection valve (22, 23) which is integrated into the coating agent pump (1) or into the feed line of the ejection medium (21) and controls the feed flow of the ejection medium through the ejection opening (19, 20) into the coating agent pump (1).

9. Coating agent system, in particular painting system, with at least one coating agent pump (1) according to one of the preceding claims.

10. Cleaning method for removing coating agent from a coating agent pump (1), namely from a coating agent pump (1) according to one of the preceding claims, wherein the coating agent pump (1) comprises a pump inlet (4, 5) and a pump outlet (6, 7), with the following step:
removal of coating agent situated in the coating agent pump (1) with the aid of a cleaning opening (19, 20) which is provided in the coating agent pump (1) in addition to the pump inlet (4, 5) and the pump outlet (6, 7),
wherein the cleaning opening (19, 20) is an ejection opening (19, 20) through which an ejection medium, in particular blowing-out air, is introduced into the coating agent pump (1) in order to eject the coating agent situated in the coating agent pump (1) out of the coating agent pump (1), in particular out of the pump outlet (6, 7),
**characterised in that**
the ejection opening (19, 20) opens into the inlet valve (15, 16), so that the inlet valve (15, 16) is rinsed out, as well.

11. Cleaning method according to claim 10, **characterised by** at least one of the following steps (S1-S7), in particular in the following order:
a) operation of the coating agent pump (1) with a first coating agent,
b) switching off the coating agent pump (1) so that the coating agent pump (1) conveys no further coating agent,
c) feeding in blowing-out air via the blowing-out opening (19, 20) to eject the remaining coating agent situated in the coating agent pump (1), in particular through the pump outlet (6, 7),
d) feeding in a mixture of blowing-out air and rinsing agent via the blowing-out opening (19, 20), in particular in pulsed form,
e) feeding in rinsing agent via the pump inlet (4, 5) to rinse the coating agent pump (1) with the rinsing agent, wherein the rinsing agent is ejected with the rinsed out coating agent via the pump outlet (6, 7),
f) feeding in blowing-out air via the blowing-out opening (19, 20) to eject the rinsing agent situated in the coating agent pump (1), in particular through the pump outlet (6, 7),
g) operation of the coating agent pump (1) with a second coating agent.

## Revendications

1. Pompe à agent de revêtement (1) sous forme de pompe volumétrique destinée à refouler un agent de revêtement, en particulier une peinture, un adhésif ou un épaississant, avec
a) une entrée de pompe (4, 5) destinée à recevoir l'agent de revêtement à refouler, et
b) une sortie de pompe (6, 7) destinée délivrer l'agent de revêtement refoulé par la pompe à agent de revêtement (1),
c) une chambre de pompe (8, 9), l'entrée de pompe (4, 5) et la sortie de pompe (6, 7) étant raccordées à la chambre de pompe (8, 9),
d) une soupape d'entrée (15, 16) entre l'entrée de pompe (4, 5) et la chambre de pompe (8,9),
e) une ouverture de nettoyage (19, 20) en plus de l'entrée de pompe (4, 5) et de la sortie de pompe (6, 7), destinée au nettoyage de la pompe à agent de revêtement (1) pour enlever l'agent de revêtement présent dans la pompe à agent de revêtement (1), l'ouverture de nettoyage (19, 20) étant une ouverture d'éjection (19, 20) à travers laquelle un fluide d'éjection est introduit dans la pompe à agent de revêtement (1) pour éjecter hors de la pompe à agent de revêtement (1) l'agent de revêtement présent dans la pompe à agent de revêtement (1),
**caractérisée en ce que**
f) l'ouverture d'éjection (19, 20) débouche dans la soupape d'entrée (15, 16) pour laver également la soupape d'entrée (15, 16).

2. Pompe à agent de revêtement (1) selon la revendication 1,
**caractérisée en ce que**
a) l'ouverture d'éjection (19, 20) est une ouverture de soufflage (19, 20) à travers laquelle l'air de soufflage en tant que fluide d'éjection est introduit dans la pompe à agent de revêtement (1) pour souffler hors de la pompe à agent de revêtement (1) l'agent de revêtement et/ou l'agent de nettoyage présent dans la pompe à agent de revêtement (1), et/ou
b) l'ouverture de soufflage (19, 20) est raccordée à une conduite d'air comprimé (21) par le biais de laquelle l'air de soufflage est acheminé à l'ouverture de soufflage (19, 20).

3. Pompe à agent de revêtement (1) selon l'une des revendications précédentes, **caractérisée en ce que** la pompe à agent de revêtement (1) présente au moins l'une des caractéristiques suivantes :
a) un organe de refoulement (10, 11) disposé dans la chambre de pompe (8, 9), en particulier sous la forme d'une membrane ou d'un piston,
b) un entraînement (12, 13, 14) destiné à déplacer l'organe de refoulement (10, 11), en particulier en tant qu'entraînement pneumatique ou électrique,
c) une soupape de sortie (17, 18) entre la chambre de pompe (8, 9) et la sortie de pompe (6, 7).

4. Pompe à agent de revêtement (1) selon la revendication 3,
**caractérisée en ce que**
a) la soupape d'entrée (15, 16) est une soupape antiretour avec un corps de soupape (26, 27) qui est pré-tendu dans une position de fermeture par un ressort de fermeture (24, 25), et/ou
b) la soupape de sortie (17, 18) est une soupape antiretour avec un corps de soupape (26, 27) qui est pré-tendu dans une position de fermeture par un ressort de fermeture (24, 25).

5. Pompe à agent de revêtement (1) selon l'une des revendications 3 à 4, **caractérisée en ce que** l'ouverture d'éjection (19, 20) est raccordée à la chambre de pompe (8, 9) pour éjecter l'agent de revêtement présent dans la chambre de pompe (8, 9).

6. Pompe à agent de revêtement (1) selon l'une des revendications précédentes, **caractérisée en ce que**
a) la pompe à agent de revêtement (1) comporte au moins un espace mort qui n'est pas parcouru par le flux d'écoulement entre l'entrée de pompe (4, 5) et la sortie de pompe (6, 7), et
b) l'ouverture d'éjection (19, 20) débouche dans l'espace mort pour enlever également de l'espace mort l'agent de revêtement lors d'un processus de nettoyage, et/ou
c) l'ouverture d'éjection (19, 20) débouche à partir du haut dans l'espace mort de sorte que le fluide d'éjection est introduit dans l'espace mort par le haut.

7. Pompe à agent de revêtement (1) selon l'une des revendications 4 à 6, **caractérisée en ce que**
a) l'ouverture d'éjection (19, 20) débouche à partir du haut dans la soupape d'entrée (15, 16), et/ou
b) l'ouverture d'éjection (19, 20) débouche dans la soupape d'entrée (15, 16) en aval derrière le corps de soupape (26, 27) de sorte que le fluide d'éjection peut s'écouler dans la chambre de pompe (8, 9) même dans l'état fermé de la soupape d'entrée (15, 16), et/ou
c) le ressort de fermeture (24, 25) de la soupape d'entrée (15, 16) s'appuie sur un siège de ressort et presse le corps de soupape (26, 27) dans un siège de soupape, l'ouverture d'éjection (19, 20) débouchant dans le siège de ressort, et/ou
d) le ressort de fermeture (24, 25) de la soupape d'entrée (15, 16) est un ressort hélicoïdal qui s'appuie sur le fond (30) du siège de ressort, l'ouverture d'éjection (19, 20) débouchant dans le fond (30) du siège de ressort, et/ou
e) l'ouverture d'éjection (19, 20) débouche dans le fond (30) du siège de ressort de façon essentiellement coaxiale au ressort hélicoïdal.

8. Pompe à agent de revêtement (1) selon l'une des revendications précédentes, **caractérisé par** une soupape d'éjection (22, 23) commandée qui est intégrée dans la pompe à agent de revêtement (1) ou dans l'arrivée du fluide d'éjection (21) et commande l'afflux du fluide d'éjection dans la pompe à agent de revêtement (1) à travers l'ouverture d'éjection (19, 20).

9. Installation d'agent de revêtement, en particulier installation de peinture, avec au moins une pompe à agent de revêtement (1) selon l'une des revendications précédentes.

10. Procédé de nettoyage destiné à l'enlèvement d'agent de revêtement hors d'une pompe à agent de revêtement (1), à savoir hors d'une pompe à agent de revêtement (1) selon l'une des revendications précédentes, la pompe à agent de revêtement (1) comportant une entrée de pompe (4, 5) et une sortie de pompe (6, 7), avec l'étape suivante :
enlèvement de l'agent de revêtement présent dans la pompe à agent de revêtement (1) à l'aide d'une ouverture de nettoyage (19, 20) qui est prévue dans la pompe à agent de revêtement (1) en plus de l'entrée de pompe (4, 5) et de la sortie de pompe (6, 7), l'ouverture de nettoyage (19, 20) étant une ouverture d'éjection (19, 20) à travers laquelle un fluide d'éjection, en particulier de l'air de soufflage, est introduit dans la pompe à agent de revêtement (1) pour éjecter hors de la pompe à agent de revêtement (1), en particulier hors de la sortie de pompe (6, 7), l'agent de revêtement présent dans la pompe à agent de revêtement (1),
**caractérisé en ce que**
l'ouverture d'éjection (19, 20) débouche dans la soupape d'entrée (15, 16) de sorte que la soupape d'entrée (15, 16) également est lavée.

11. Procédé de nettoyage selon la revendication 10, **caractérisé par** au moins une des étapes suivantes (S1 - S7), en particulier dans l'ordre suivant :
a) fonctionnement de la pompe à agent de revêtement (1) avec un premier agent de revêtement,
b) arrêt de la pompe à agent de revêtement (1) de sorte que la pompe à agent de revêtement (1) ne refoule plus d'agent de revêtement,
c) acheminement d'air de soufflage par le biais de l'ouverture de soufflage (19, 20) pour l'éjection de l'agent de revêtement résiduel présent dans la pompe à agent de revêtement (1), en particulier à travers la sortie de pompe (6, 7),
d) acheminement d'un mélange d'air de soufflage et d'agent de lavage par le biais de l'ouverture d'éjection (19, 20), en particulier sous forme pulsée,
e) acheminement d'agent de lavage par le biais de l'entrée de pompe (4, 5) pour le lavage de la pompe à agent de revêtement (1) avec l'agent de lavage, l'agent de lavage avec l'agent de revêtement lavé étant éjecté par le biais de la sortie de pompe (6, 7),
f) acheminement de l'air de soufflage par le biais de l'ouverture de soufflage (19, 20) pour l'éjection de l'agent de lavage présent dans la pompe à agent de revêtement (1), en particulier à travers la sortie de pompe (6, 7),
g) fonctionnement de la pompe à agent de revêtement (1) avec un deuxième agent de revêtement.
